# EUROPÄISCHE PATENTSCHRIFT

(11) **EP 0 393 365 B1**
(45) Veröffentlichungstag und Bekanntmachung des Hinweises auf die Patenterteilung: **31.08.1994**
(21) Anmeldenummer: 90105186.2
(22) Anmeldetag: 20.03.1990
(51) Int. Cl.: B41F 33/00, B41F 7/24

(54) **Verfahren und Vorrichtung für die Feuchtmittelführung einer Offset-Druckmaschine**
Method and device for supplying damping liquid in an offset printing machine
Procédé et dispositif d'alimentation en liquide de mouillage d'une machine à imprimer en offset

(30) Priorität: 19.04.1989 DE 3912811
(43) Veröffentlichungstag der Anmeldung: 24.10.1990
(73) Patentinhaber: Heidelberger Druckmaschinen Aktiengesellschaft, D-69019 Heidelberg (DE)
(72) Erfinder: Rodi, Anton, D-6906 Leimen 3 (DE); Kraft, Hermann, D-6915 Dossenheim (DE)
(74) Vertreter: Stoltenberg, Heinz-Herbert Baldo

(56) Entgegenhaltungen:
- CA-A- 863 048
- FOGRA Symposium - Offsetfeuchtung in Forschung und Praxis, München, 17.-18.11.1986, B. Wirz "Automatische Feuchtmittelregelung an Bogen- und Rollenoffsetmaschinen"
- TAGA-Konferenz, Chicago, 1.-4.5.1988, I.Thormählen "Testing the Lithographic Behaviour of Printing Inks in Printing Presses and in the Laboratory", Seiten 220 - 239

## Beschreibung

Die Erfindung betrifft ein Verfahren zur Bestimmung der Feuchtmittelführung einer Offset-Druckmaschine, wobei ein Einfärben der Druckplatte mit Farbe unter Farbannahme (Tonen) von im Fortdruckprozeß an sich farbfreien Flächen vorgenommen wird und anschließend eine definierte Feuchtmittelzuführung erfolgt.

Aus der Praxis der Drucktechnik ist ein Verfahren zur Bestimmung der Feuchtmittelführung an einer Offset-Druckmaschine bekannt, bei dem der Drucker die Tauchwalze und die Dosierwalze des Feuchtwerkes manuell zueinander derart justiert, daß zunächst nur ein relativ geringer Anpressdruck zwischen diesen Walzen besteht. Die von der Tauchwalze geförderte Feuchtmittelmenge wird über die Dosierwalze sowie eine Feuchtauftragswalze auf die Oberfläche einer auf einem Plattenzylinder aufgespannten Offset-Druckplatte übertragen. Aufgrund des nur geringen Anpressdruckes ist die Feuchtmittelförderung relativ groß. Dieses ist auch optisch sichtbar; die aus Gummi bestehende Tauchwalze erhält einen glänzenden Feuchtigkeitsfilm. Ausgehend von dieser Voreinstellung nimmt der Drucker anschließend die Grundeinstellung für die Feuchtmittelmenge vor, indem er die Tauchwalze und die Dosierwalze unter Erhöhung des Pressdruckes so zueinander einstellt, daß sich unter Beobachten der Tauchwalze ein gleichmäßigere Film auf der Dosierwalze aufbaut. Die zuvor beschriebene glänzende Feuchtmittelschicht geht dabei in ein mattes Aussehen über. Durch die beschriebene Vorgehensweise wird in Abhängigkeit von den individuellen Fähigkeiten des Druckers eine weitgehende Parallelstellung von Tauchwalze und Dosierwalze erzielt. Ist diese Einstellung gefunden, so können sich jedoch bei ungleichmäßiger Farbverteilung über die Druckformatbreite unter Umständen Probleme beim Fortdruck einstellen. So bildet sich auf der Seite, auf der weniger Feuchtmittel benötigt wird, ein Feuchtmittelüberschluß, der eventuell zum Aufbau einer instabilen Emulsion führt. Auf der anderen Seite kann sich bei nicht ausreichender Feuchtmittelzufuhr ein Einfärben von an sich im Fortdruck farbfreien Flächen bemerkbar machen. Dieses Einfärben nennt man "Tonen".

Aus dem Fogra Symposium "Offsetfeuchtung in Forschung und Praxis" (München, 17. und 18.11.1986) ist es aus einem Vortrag von Dr.-Ing. Burkhardt Wirz bekannt, den Feuchtmittelfilm auf einer Druckplatte zu messen, diesen Feuchtmittelfilm derart zu verändern, daß ein leichtes Schmieren auftritt und eine Regelung der Zuführung von Farbe und Wasser entsprechend diesem ermittelten Sollwert dadurch vorzunehmen, daß die Dicke des Feuchtmittelfilmes gemessen wird und dieser Dicke ein bestimmtes Farb-Wasser-Verhältnis zugeordnet wird. Die Einstellung dieses Verhältnisses erfolgt über den Umweg der Ermittlung der Dicke des Feuchtmittelfilms und der Zuordnung zu dem ermittelten Sollwert. Die Sollwertzuordnung muß bei jeder Druckplatte erneut vorgenommen werden, da das optimale Farb-Wasser-Verhältnis bei verschiedenen Druckplatten nicht einheitlich ist. Der Drucker muß also sowohl beim Druckplattenwechsel wie bei der Veränderung sonstiger Randbedingungen oder eines gewissen Zeltablaufs immer wieder neue Eichungen durch eine neue Sollwerterfassung vornehmen.

Demgegenüber liegt der Erfindung die Aufgabe zugrunde, eine Bestimmung der Feuchtmittelführung einer Offset-Druckmaschine anzugeben, bei der der Feuchtmittelbedarf durch eine direkte Erfassung des Zulaufes oder Freilaufes der Druckplatte, auch ohne die Zuführung eines Druckmediums, erfolgen kann.

Die Aufgabe wird erfindungsgemäß bei einem Verfahren der eingangs genannten Art gelöst, durch eine definierte Feuchtmittelzuführung bis die an sich farbfreien Flächen keine Farbe aufweisen, wobei die Feuchtmittelzuführung derart erfolgt, daß die tonenden Flächen über die Format- bzw. Sujetbreite etwa gleichmäßig farbfrei werden und die Einstellung der Feuchtmittelführung zu diesem Zeitpunkt als ein Maß für die einzustellenden Feuchtmittelführung herangezogen wird.

Die Erfassung des Feuchtmittelbedarfs erfolgt durch eine direkte Erfassung des Zulaufens oder Freilaufens der nicht druckenden Stellen auf der Druckplatte, die auch ohne die Zuführung eines Druckmediums erfolgen kann. Zweckmäßig ist die Erfassung in Abhängigkeit vom Sujet über die Format- bzw. Sujetbreite, so daß ein problemloser Druck sichergestellt ist.

Es wird ein Einfärben der Druckplatte mit Farbe unter Farbannahme (Tonen) von im Fortdruck an sich farbfreien Flächen vorgenommen, wobei anschließend eine definierte Feuchtmittelzuführung bzw. Vergrößerung der Feuchtmittelzuführung unter Erfassung des Farbabnahmevorgangs der tonenden Flächen erfolgt, der als ein Maß für die einzustellende Feuchtmittelführung herangezogen wird. Demgemäß wird nicht mehr -wie im Stande der Technik- bei der Ermittlung der Feuchtmitteleinstellwerte der feuchte Film auf den Walzen des Feuchtwerks beobachtet, sondern das übergangsverhalten einer eingefärbten Druckplatte betrachtet, wenn diese mit Feuchtmittel beaufschlagt wird. Hierzu läßt man zunächst -vorzugsweise unter Zuführung einer definierten Farbmenge- die Offset-Druckplatte alt Farbe "zulaufen". Dieses ist ein Einfärben der Druckplatte, bei dem auch normalerweise im Fortdruckprozeß farbfreie Flächen Farbe annehmen. Dieser Zulaufprozeß wird ohne oder nur mit geringer Feuchtmittelzuführung durchgeführt. Anschließend erfolgt dann eine definierte Feuchtmittelzuführung bzw. eine Vergrößerung der Feuchtmittelzuführung auf einen definierten Wert unter Erfassung des dadurch erfolgenden Farbabnahmevorgangs der zuvor tonenden Flächen. Je nachdem, wie groß die zugeführte Feuchtmittelmenge und ihre Verteilung über die Druckformatbreite ist, wird sich ein "Freilaufen" der Offset-Druckplatte einstellen, d. h. die getonten Flächen werden in Abhängigkeit von der Feuchtmittelzuführung die Farbe wieder verlieren. Die Art und Weise dieses Farbabnahmevorgangs stellt ein Maß für die einzustellende Feuchtmittelführung dar. Sofern beispielsweise bei nicht sujetentsprechender Feuchtmittelzuführung nur ein Offset-Druckplatten-Seitenrand freiläuft, während auf der anderen Seite getonte Flächen erhalten bleiben , so ist dies ein Hinweis darauf, daß für den vorliegenden Druckprozeß die Feuchtmitteleinstellung noch nicht stimmt. Dabei wird jedoch deutlich die Richtung aufgezeigt, wie man zu einer optimalen Feuchtmitteleinstellung gelangt, denn das einseitig ausbleibende Freilaufen der Druckplatte zeigt, daß auf dieser Seite die Feuchtmittelzuführmenge vergrößert werden muß. Die intensitäts- und zeitmäßige Erfassung des Farbabnahmevorgangs läßt detaillierte Rückschlüsse auf die Feuchtmittelführung zu, so daß adäquat zu Sujet und Farbführung auf schnelle und einfache Art und Weise eine optimale Feuchtmitteleinstellung aufgefunden werden kann, welche demgemäß verbrauchsabhängig orientiert ist, so daß im nachfolgenden Fortdruck ein zur Makulatur führendes Tonen bzw. die Bildung einer instabilen Emulsion -welche den Farbauftrag behindert- nicht zu befürchten ist.

Um bei Druckplatten mit über die Druckformatbreite ungleichmäßiger Farbverteilung eine den Anforderungen entsprechende Feuchtmittelzuführung vornehmen zu können, erfolgt -wie vorstehend bereits erwähnt- die definierte Feuchtmittelzugabe sujetabhängig.

Beim Freilaufen der Offset-Druckplatte Kann derart vorgegangen sein, daß die tonenden Flächen über die Formatbreite etwa gleichmäßig farbfrei werden. Dieses bedeutet, daß man während des Freilaufprozesses die Feuchtmittelzuführung über die Druckformatbreite derart einstellt, daß alle tonenden Flächen einer gleichmäßigen Farbabnahme unterliegen. Dieses führt dazu, daß am Ende des Freilaufprozesses die gesuchte Feuchtmitteleinstellung vorliegt.

Bei der Durchführung des erfindungsgemäßen Verfahrens kann die Erfassung der Farbabnahme durch den Drucker, d. h. also durch visuelle Beobachtung erfolgen. Hierbei fließen dann jedoch die individuellen Fähigkeiten des Druckers ein. Alternativ ist es jedoch auch möglich, daß die Erfassung der Farbabnahme durch optische Sensoren erfolgt. Demgemäß ist eine automatische Einstellung der Feuchtmittelführung möglich, wenn man die von den Sensoren aufgenommenen Daten zur Einstellung des Feuchtwerkes verwendet.

Nach einer bevorzugten Weiterbildung der Erfindung ist vorgesehen, daß die Kontrolle der Farbabnahme in einer Umfangszone der auf einen Druckzylinder aufgespannten Druckplatte vorgenommen wird. Insbesondere erfolgt diese Kontrolle der Farbabnahme -unter Berücksichtigung der Plattenzylinderdrehrichtung- an den beiden Sujet-Randbereichen vorgeordneter Stelle. Besonders gute und aussagekräftige Ergebnisse werden erzielt, wenn die Kontrolle der Farbabnahme in einem Bereich zwischen Druckplattenanfang und Sujetanfang vorgenommen wird. Dieser Bereich ist für die Messung besonders prädestiniert, da hier bei jeder Umdrehung die Feuchtauftragswalze nach Passieren der der Befestigung der Druckplatte dienenden Längsnut (Kanal) des Plattenzylinders aufsetzt, so daß Parameteränderungen hier frühestmöglich erkannt werden können. Diese Abtaststelle ist auch der Bereich, von dem ein gegebenenfalls auftretendes Schmieren ausgeht. Hierunter versteht man das Verschmieren von Farbe von druckenden auf an sich farbfreie Flächen während des Druckprozesses.

Vorzugsweise erfolgt die Kontrolle der Farbabnahme periodisch, insbesondere bei jeder Plattenzylinder-Umdrehung.

Das erfindungsgemäße Verfahren zeichnet sich durch die Besonderheit aus, daß die Feuchtmitteleinstellung vor dem eigentlichen Druckprozeß durchgeführt werden kann. Das Zulaufen und Freilaufen der Druckplatte kann demgemäß ohne die Zuführung eines Druckmediums (z. B. Papier) erfolgen, so daß die Produktion von Makulatur weitestgehend eingeschränkt ist.

Bevorzugt wird zur Einstellung der Feuchtmittelführung die Menge des Feuchtmittels sowie dessen Verteilung über die Druckformatbreite durch Drehzahleinstellung der Tauchwalze und/oder Einstellung der Pressung zwischen Tauchwalze und Dosierwalze zueinander vorgenommen. In Abhängigkeit von der Drehzahl der Tauchwalze läßt sich über die Walzen-Differenzgeschwindigkeit die Feuchtmittelfördermenge dosieren. Je größer die Pressung zwischen den genannten Walzen ist, je dünner ist der geförderte Feuchtmittelfilm. über die Schrägstellung von Tauchwalze und Dosierwalze zueinander läßt sich die Feuchtmittelverteilung über die Druckformatbreite variieren.

Ferner kann so vorgegangen werden, daß mit den Sensoren zusätzlich die Schichtdicke des Feuchtmittels ermittelt wird. Demgemäß erfüllen die Sensoren eine Doppelfunktion, indem sie zur Einstellung der Feuchtmittelführung vor bzw. zu Beginn des Druckprozesses das Tonen von an sich farbfreien Flächen erfassen und ferner -z. B. im Time-Sharing-Prozeß- die Feuchtmittelzuführung im Hinblick auf die Schichtdicke bestimmen. Die Sensierung des Tonungszustandes ist -gemäß einer Weiterbildung der Erfindung- nicht auf den Zeitraum vor dem Fortdruckprozeß beschränkt, sondern kann auch in der Fortdruckphase erfolgen, so daß auch während dieser Zeit entsprechende Eingriffe in die Feuchtmittelführung vorgenommen werden können. Die Gefahr des Schmierens ist dadurch erheblich verringert. überdies kann auch wahrend des Fortdruckprozesses die Doppelfunktion der Sensoren genutzt werden, d. h. die Sensoren können die Feuchtmittelschichtdicke laufend ermitteln und demgemäß beispielsweise die Istwertgeber für einen Feuchtmittel-Regelkreis darstellen.

Die Erfindung betrifft ferner ein Verfahren zur Bestimmung der Feuchtmittelführung einer Offset-Druckmaschine, bei dem Feuchtmittel auf die Druckplatte aufgebracht wird, und dann unter Erhöhung der Farbzuführung ein Einfärben der Druckplatte stattfindet bis eine Farbannahme (Tonen) von im Fortdruckprozeß an sich farbfreie Flächen erfolgt und die Feuchtmittelführung derart erfolgt, daß die an sich farbfreien Flächen über die Sujetbreite gleichmäßig tonen, wobei die Einstellung der Feuchtmittelführung zum Zeitpunkt des Beginns der Farbannahme auf der Druckplatte erfaßt und als Maß für die einzustellende Feuchtmittelführung herangezogen wird. Dieses Verfahren stellt eine Variante zu dem eingangs genannten Verfahren dar, indem hierbei nicht das Freilaufen der Druckplatte mit Farbe als Maß für die einzustellende Feuchtmittelführung herangezogen wird, sondern der Zulaufprozeß der an sich farbfreien Flächen. Dieses Zulaufen ist abhängig von der gleichzeitig vorhandenen Feuchtmittelmenge. Ist diese nicht auf das Sujet der eingesetzten Druckplatte abgestimmt, so wird sich beispielsweise ein ungleichmäßiges Zulaufen mit Farbe einstellen, was Rückschlüsse auf die vorzunehmende Korrektur der Feuchtmittelzuführung gibt. Sowohl die Art und Weise des Zulaufens als auch die hierfür benötigte Zeit stellen wesentliche Informationen dar.

Zur Durchführung der erfindungsgemäßen Verfahren ist vorzugsweise eine Vorrichtung zur Feuchtmittelführung einer Offset-Druckmaschine vorgesehen, mit einer die Mantelfläche einer auf einen Plattenzylinder aufgespannten Druckplatte optisch abtastenden Sensoreinrichtung, die ein die Feuchtmittelzuführmenge beeinflussendes Ausgangssignal an eine Feuchtwerk-Walzenanordnung liefert, die eine Tauchwalze und eine mit dieser zusammenwirkende Dosierwalze aufweist, wobei mindestens zwei in Druckformat-Breitenrichtung voneinander beabstandete, ein Tonen von im Fortdruckprozeß an sich farbfreien Flächen der Druckplatte überwachende Sensoren vorgesehen sind und eine Stelleinrichtung mit Stellantrieb und einer Steuereinrichtung ein Schrägstellen der in einer Ebene liegenden Achsen von Tauchwalze und Dosierwalze ermöglicht, welche aufgrund der von den Sensoren erfaßten Daten die Stellantriebe derart ansteuert, daß über eine entsprechende Pressung zwischen Tauchwalze und Dosierwalze die für den jeweiligen Druck erforderliche, sujetabhängige, optimale Feuchtmittelmenge auf die Oberfläche der Offset-Druckplatte übertragen wird. Durch die erfindungsgemäße Anordnung der Sensoren sind über die Druckformatbreite sich asymmetrisch entwickelnde Prozesse sofort erkennbar. Durch entsprechendes Schrägstellen von Tauchwalze und Dosierwalze zueinander wird derartigen Prozessen entgegengewirkt.

Aus der DE-OS 31 05 020 ist eine Vorrichtung zum Aufbringen eines Fluids bekannt, bei der ein sich zwischen einer Walzenanordnung ausbildender Fluidkeil sensorisch abgetastet wird. Aus der DE-AS 24 12 234 geht eine Vorrichtung zum Messen einer Feuchtmittelschichtdicke hervor, bei der ein Sensor die Feuchtmittelmenge auf der Druckplatte ermittelt und in Abhängigkeit davon die Tauchwalzendrehzahl steuert. Die DE-OS 15 36 450 betrifft eine Vorrichtung zum Aufbringen einer Feuchtflüssigkeit, bei der durch Verstellung einer Walzenlagerung die Achsen von miteinander zusammenwirkenden Walzen schräg zueinander eingestellt werden können. Die japanische Patent-Offenlegungsschrift 63-162243 betrifft die Ermittlung der Feuchtmittelschichtdicke auf der Oberfläche einer Druckplatte mittels eines Sensors, der die Drehzahl der Tauchwalze steuert.

Bevorzugt ist an jedem Endbereich von Tauch- bzw. Dosierwalze jeweils eine Stelleinrichtung mit einem elektrischen Stellantrieb vorgesehen. Dabei weist jeder Stellantrieb einen Stellungsfühler auf, der mit einer elektrischen Steuereinrichtung, vorzugsweise einem Mikroprozessor, verbunden ist, welche den zugehörigen Stellantrieb ansteuert und an der die Sensoren angeschlossen sind. Als Stellungsfühler werden Potentiometer eingesetzt. Die Anordnung ist dabei so ausgebildet, daß die Sensoren vorzugsweise den Bereich zwischen Druckplattenanfang und Sujetanfang überwachen, da hier Änderungen der Prozeßparameter frühestmöglich erkannt werden. Nach einer Weiterbildung der Erfindung ist eine optische Sensorreihe mit einer Vielzahl (mehr als zwei), von vorzugsweise gleichmäßig voneinander beabstandeten, den Einfärbezustand der Druckplatte überwachenden Sensoren vorgesehen. Dieses ermöglicht quasi eine zonenweise erfolgende überwachung der Mantelfläche der Offset-Druckplatte.

Die erfindungsgemäße Vorrichtung wird anhand eines Ausführungsbeispiels näher erläutert.

Es zeigen:
- Fig. 1: eine schematische Ansicht eines Feuchtwerks einer Offset-Druckmaschine mit Sensor- und Stelleinrichtung,
- Fig. 2: einen Querschnitt durch den Plattenzylinder der Anordnung gemäß der Fig. 1 in schematischer Darstellung und
- Fig. 3: ein Blockdiagramm.

Die Figur 1 zeigt schematisch den Aufbau eines Feuchtwerkes 1 einer nicht näher dargestellten Offset-Druckmaschine. Das Feuchtwerk 1 weist eine Tauchwalze 2 auf, die mit einem Umfangsbereich in einen Feuchtmittel enthaltenden Behälter 3' eintaucht. Die Tauchwalze 2 wirkt mit einer Dosierwalze 3 zusammen, welche wiederum gegen eine Feuchtauftragswalze 4 anliegt, die mit einem Plattenzylinder 5 zusammenwirkt, auf dessen Mantelfläche eine nicht näher dargestellte Offset-Druckplatte 6 aufgespannt ist. Die Mantelfläche der Offset-Druckplatte 6 wird von einer optischen Sensoreinrichtung 7 abgetastet, welche von zwei, in Druckformat-Breitenrichtung voneinander beabstandeten Sensoren 8 gebildet ist. Die Sensoren 8 sind derart angeordnet, daß sie etwa im beidseitigen Sujet-Längsrandbereich der Druckplatte 6 liegen. über Leitungen 9 sind die Sensoren 8 mit einer Steuereinrichtung 10 verbunden, die vorzugsweise als Mikroprozessor ausgebildet ist. Die Steuereinrichtung 10 steht mit der Maschinensteuerung 11 der Offset-Druckmaschine in Verbindung.

An jedem Endbereich 12 bzw. 13 von Tauchwalze 2 bzw. Dosierwalze 3 ist eine nur schematisch angedeutete Stelleinrichtung 14 vorgesehen. Jede Stelleinrichtung 14 weist einen elektrischen Stellantrieb 15 auf, der mit einem Stellungsfühler 16 in Verbindung steht. Jeder Stellungsfühler 16 ist vorzugsweise als Potentiometer 17 ausgebildet, welches über eine Leitung 18 mit der Steuereinrichtung 10 verbunden ist und ein Bauteil von letzterer bildet.

Die hier nicht näher dargestellten konstruktiven Mittel jeder Stelleinrichtung 14 ermöglichen es, Tauchwalze 2 und Dosierwalze 3 in Richtung des jeweiligen Doppelpfeils 19 aufeinander zu bzw. voneinander weg zu verstellen. Demgemäß können die Walzen 2 und 3 relativ zueinander unter Veränderung des Anpressdrucks schräggestellt werden, wobei ihre Achsen 20 bzw. 21 jedoch in einer Ebene liegend verbleiben. Die Steuerung der Stellantriebe 15 erfolgt über mit der Steuereinrichtung 10 verbundene Leitungen 22.

Die Anordnung ist nun erfindungsgemäß so ausgebildet, daß in Abhängigkeit von den von den Sensoren 8 erfaßten Daten die Steuereinrichtung 10 die Stellantriebe 15 derart ansteuert, daß über eine entsprechende Pressung zwischen Tauchwalze 2 und Dosierwalze 3 die für den jeweiligen Druck erforderliche, sujetabhängige, optimale Feuchtmittelmenge auf die Oberfläche der Offset-Druckplatte 6 übertragen wird. Hierzu kann eine Parallelverschiebung der Achsen 20 und 21 und /oder jedoch auch die zuvor beschriebene Schrägstellung der genannten Achsen 20 und 21 erfolgen. Eine Schrägstellung bedeutet, daß in dem einen Seitenbereich der Walzen ein größerer Pressdruck als in dem anderen Seitenbereich vorliegt. Die Potentiometer 17 melden die jeweilige Stellung der Stellantriebe 15 der Steuereinrichtung 10.

Die detailierte Verfahrensführung der Vorrichtung gemäß Figur 1 wird im nachfolgenden näher erläutert:
Erfindungsgemäß soll eine optimale Feuchtmittelführung adäquat zu Sujet und Farbführung erfolgen, wobei die Feuchtmittelzuführwerte vor Beginn des eigentlichen Druckprozesses festgelegt werden. Hierzu erfolgt ein Einfärben der Druckplatte 6 mit Farbe durch ein in den Figuren nicht näher dargestelltes Farbwerk. Dabei wird so vorgegangen, daß an sich im Fortdruckprozeß farbfreie Flächen Farbe annehmen. Diesen Vorgang nennt man in der Fachsprache "Tonen". Durch die Farbannahme von an sich farbfreien Flächen, erfolgt ein sogenanntes "Zulaufen" der Druckplatte 6. Dieser Vorgang kann ohne die Zuführung von Feuchtmittel oder aber auch bei geringer Feuchtmittelzuführung erfolgen.

Erfindungsgemäß wird nun so vorgegangen, daß nach dem Zulaufen der Offset-Druckplatte 6 eine definierte Feuchtmittelzuführung bzw. die Vergrößerung der Feuchtmittelzuführung auf einen definierten Wert vorgenommen wird, so daß eine Farbabnahme der getonten Flächen erfolgt. Der Vorgang dieser Farbabnahme wird von den Sensoren 8 erfaßt. Die so ermittelten Daten werden in der Steuereinrichtung 10 verarbeitet und stellen ein Maß für die einzustellende Feuchtmittelführung dar. Die Einstellung der Feuchtmittelmenge erfolgt durch Einstellung der Pressung zwischen Tauchwalze 2 und Dosierwalze 3, insbesondere auch unter Schrägstellung der Achsen 20 und 21 dieser Walzen 2 und 3 relativ zueinander. Hierzu steuert die Steuereinrichtung 10 über die Leitungen 22 die Stellantriebe 15 entsprechend an. über die Potentiometer 17 und die Leitungen 18 erfolgt eine entsprechende Stellungsmeldung an die Steuereinrichtung 10.

Erfindungsgemäß wird bei dem vorliegenden Verfahren die Kontrolle der Mantelfläche der Offset-Druckplatte 6 in einer Umfangszone 23 (Figur 2) vorgenommen, welche den Bereich zwischen Plattenanfang 24 und Sujetanfang 25 umfaßt. Mit anderen Worten: Die optische Abtastung durch die Sensoren 8 erfolgt -unter Berücksichtigung der Drehrichtung des Plattenzylinders 5, welche in der Figur 2 durch den Pfeil 26 dargestellt ist- im Anschluß an die der Druckplattenbefestigung dienenden Längsnut 27 des Plattenzylinders 5. Der Bereich bis zum Sujetanfang 25 unterliegt erfahrungsgemäß am ehesten einer Änderung, da hier frühestmöglich ein Schmieren oder dergleichen erkennbar ist. Demzufolge werden sich in diesem Bereich auch frühzeitig die sich durch den Farbabnahmevorgang erfolgenden Veränderungen einstellen.

Das Vorstehende soll anhand eines Beispiels noch näher verdeutlicht werden: Es sei angenommen, daß das Sujet der eingesetzten Druckplatte 6 eine ungleichmäßige Farbverteilung erfordert, z. B. benötigt die eine Hälfte erheblich mehr Farbe als die andere. Wird nun über die Druckformatbreitseite ein gleichmäßiger Feuchtmittelfilm zugeführt, so wird sich auf der Seite, die weniger Feuchtmittel benötigt, ohne Anwendung des erfindungsgemäßen Verfahrens, ein Feuchtmittelüberschuß einstellen. Erfindungsgemäß wird jedoch der schon tendenziös erkannte Feuchtmittelüberschuß zu einem schnelleren Freilaufen der Offset-Druckplatte 6 auf der entsprechenden Seite führen, was von dem zugehörigen Sensor 8 ermittelt wird. Dieses führt zu einem entsprechenden Differenzsignal an den beiden Sensoren 8, wodurch über die Stelleinrichtungen 14 Tauchwalze 2 und Dosierwalze 3 derart schräg zueinander gestellt werden, daß ein symmetrisches Freilaufen der Offset-Druckplatte 6 erfolgt. Dieses führt zu einer sujet- also verbrauchsabhängigen, über die gesamte Breite erfolgenden Einstellung der Walzen, so daß die Feuchtmittelführung optimal festgelegt wird.

Der Funktionsablauf wird anhand des Blockdiagramms der Figur 3 nochmals erläutert: Ein dem Plattenzylinder 5 zugeordneter Drehwinkelgeber 28 wirkt mit dem Sensor 8 derart zusammen, daß eine Abfrage der Oberfläche der Offset-Druckplatte 6 im zuvor beschriebenen Bereich 23 erfolgt. Der Sensor 8 überwacht an sich farbfreie Flächen der Druckplatte 6 im Hinblick auf eine Farbannahme (Tonen). Tritt ein Tonungsvorgang auf, so wird über die Steuereinrichtung 10 der zugehörige Stellantrieb 15 derart angesteuert, daß eine Vergrößerung der Feuchtmittelzuführung in dem dem Sensor 8 zugeordneten Abschnitt durch Veränderung der Presskraft zwischen Tauchwalze 2 und Dosierwalze 3 bzw. relativer Schrägstellung dieser Walzen zueinander erfolgt. Die jeweilige Stellantriebsstellung wird vom Potentiometer 17 erfaßt und kann auf einem Display 29 zur Anzeige gebracht werden.

Da jedem Endbereich 12 bzw. 13 von Tauchwalze 2 bzw. Dosierwalze 3 eine Stelleinrichtung 14 zugeordnet ist, sind in der Figur 3 die einzelnen Komponenten jeweils doppelt vorhanden. Die gestrichelt dargestellte Verbindungslinie zwischen den Blöcken "Tonen" macht deutlich, daß die von den Sensoren 8 stammenden Daten zur Erzeugung eines Differenz-Steuersignals miteinander verglichen werden können.

Nach einer anderen Ausführungsform kann das erfindungsgemäße Verfahren zur Bestimmung der Feuchtmittelführung einer Offset-Druckmaschine auch so vollzogen werden, daß zunächst eine vorzugsweise geringe Feuchtmittelmenge auf die Druckplatte aufgebracht wird und anschließend eine über die Druckformatbreite sujetabhängig erfolgende Farbzuführung derart erfolgt, daß im Fortdruckprozeß an sich farbfreie Flächen Farbe annehmen. Der sich so einstellende Tonungsvorgang wird von den Sensoren 8 erfaßt und als Maß für die zu korrigierende Feuchtmittelführung herangezogen. Mithin bildet die Art und Weise des Zulaufens der Offset-Druckplatte 6 mit Farbe die Information für die vorzunehmende Feuchtmittelzuführung.

Die Anwendung der erfindungsgemäßen Verfahren bzw. Vorrichtungen ist nicht auf den Zeitraum vor dem eigentlichen Druckprozeß beschränkt, sondern kann auch während des laufenden Druckprozesses zur überwachung und Korrektur der Feuchtmittelführung herangezogen werden. Zusätzlich ist es dabei möglich, die Sensoren 8 für eine Doppelfunktion zu verwenden, indem sie außerhalb des überwachungsbereichs 23 die Schichtdicke des Feuchtmittels optisch messen und demgemäß einen Istwert für die Feuchtmittelregelung bilden.

## Patentansprüche

1. Verfahren zur Bestimmung der Feuchtmittelführung einer Offset-Druckmaschine, wobei ein Einfärben der Druckplatte mit Farbe unter Farbannahme (Tonen) von im Fortdruckprozeß an sich farbfreien Flächen vorgenommen wird und anschließend eine definierte Feuchtmittelzuführung erfolgt, bis die ansich farbfreien Flächen keine Farbe aufweisen, wobei die Feuchtmittelzuführung derart erfolgt, daß die tonenden Flächen über die Format- bzw. Sujetbreite etwa gleichmäßig farbfrei werden und die Einstellung der Feuchtmittelführung zu diesem Zeitpunkt als ein Maß für die einzustellende Feuchtmittelführung herangezogen wird.

2. Verfahren, nach Anspruch 1,
**dadurch gekennzeichnet**,
daß die Feuchtmittelzuführung in Abhängigkeit vom Sujet kontrolliert über die Format- bzw. die Sujetbreite erfolgt.

3. Verfahren, nach einem oder mehreren der vorhergehenden Ansprüche,
**dadurch gekennzeichnet**,
daß die Erfassung der Farbabnahme durch Beobachtung erfolgt.

4. Verfahren, nach einem oder mehreren der vorhergehenden Ansprüche,
**dadurch gekennzeichnet**,
daß die Erfassung der Farbabnahme durch optische Sensoren (8) erfolgt.

5. Verfahren, nach einem oder mehreren der vorhergehenden Ansprüche,
**dadurch gekennzeichnet**,
daß die Kontrolle der Farbabnahme in einer Umfangszone (23) der auf einen Druckzylinder (5) aufgespannten Druckplatte (6) vorgenommen wird

6. Verfahren, nach einem oder mehreren der vorhergehenden Ansprüche,
**dadurch gekennzeichnet**,
daß die Kontrolle der Farbabnahme an den Randbereichen zwischen Sujet und Druckplattenrand erfolgt.

7. Verfahren, nach einem oder mehreren der vorhergehenden Ansprüche,
**dadurch gekennzeichnet**,
daß die Kontrolle der Farbabnahme in einem Bereich (Umfangszone 23) zwischen Druckplattenanfang (24) und Sujetanfang (25) erfolgt.

8. Verfahren, nach einem oder mehreren der vorhergehenden Ansprüche,
**dadurch gekennzeichnet**,
daß die Kontrolle der Farbabnahme periodisch, vorzugsweise bei jeder Plattenzylinderumdrehung erfolgt.

9. Verfahren, nach einem oder mehreren der vorhergehenden Ansprüche,
**gekennzeichnet durch**
die Bestimmung der Feuchtmitteleinstellung ohne die Zuführung eines Druckmediums.

10. Verfahren, nach einem oder mehreren der vorhergehenden Ansprüche,
**dadurch gekennzeichnet**,
daß die Menge der Zuführung des Feuchtmittels sowie dessen Verteilung über die Druckformatbreite durch Drehzahleinstellung der Tauchwalze und/oder Einstellung der Pressung zwischen Tauchwalze (2) und Dosierwalze (3) des Feuchtwerks (1) und/oder relative Schrägstellung von Tauchwalze (2) und Dosierwalze (3) zueinander erfolgt.

11. Verfahren, nach einem oder mehreren der vorhergehenden Ansprüche,
**dadurch gekennzeichnet**,
daß für den Tonungsvorgang eine definierte Farbmenge und Farbverteilung über die Druckformat- bzw. Sujetbreite eingesetzt wird.

12. Verfahren, nach einem oder mehreren der vorhergehenden Ansprüche,
**dadurch gekennzeichnet**,
daß mit den Sensoren (8) zusätzlich die Schichtdicke des Feuchtmittels ermittelt wird.

13. Verfahren, nach einem oder mehreren der vorhergehenden Ansprüche,
**dadurch gekennzeichnet**,
daß während des Fortdruckprozesses eine Sensierung auf Tonungszustände erfolgt.

14. Verfahren zur Bestimmung der Feuchtmittelführung einer Offset-Druckmaschine, bei dem Feuchtmittel auf die Druckplatte aufgebracht wird und dann unter Erhöhung der Farbzuführung ein Einfärben der Druckplatte stattfindet bis eine Farbannahme (Tonen) von im Fortdruckprozeß an sich farbfreien Flächen erfolgt und die Feuchtmittelführung derart erfolgt, daß die ansich farbfreien Flächen über die Sujetbreite gleichmäßig tonen, wobei die Einstellung der Feuchmittelführung zum Zeitpunkt des Beginns der Farbannahme auf der Druckplatte erfaßt und als Maß für die einzustellende Feuchtmittelführung herangezogen wird.

15. Vorrichtung zur Feuchtmittelführung einer Offset-Druckmaschine, zur Durchführung des Verfahrens nach einem oder mehreren der vorhergehenden Ansprüche 1-14, mit einer die Mantelfläche einer auf einen Plattenzylinder aufgespannten Druckplatte (6) optisch abtastenden Sensoreinrichtung (7), die ein die Feuchtmittelzuführmenge beeinflussendes Ausgangssignal an eine Feuchtwerk-Walzenanordnung liefert, die eine Tauchwalze (2) und eine mit dieser zusammenwirkende Dosierwalze (3) aufweist,
**gekennzeichnet durch**,
mindestens zwei in Druckformat-Breitenrichtung voneinander beabstandete, ein Tonen von im Fortdruckprozeß an sich farbfreien Flächen der Druckplatte (6) Oberwachende Sensoren (8) und eine ein Schrägstellen der in einer Ebene liegenden Achsen (20, 21) von Tauchwalze (2) und Dosierwalze (3) bewirkende Stelleinrichtung (14) mit Stellantrieben (15) und einer Steuereinrichtung (10), welche aufgrund der von den Sensoren (8) erfaßten Daten die Stellantriebe (15) derart ansteuert, daß über eine entsprechende Pressung zwischen Tauchwalze (2) und Dosierwalze (3) die für den jeweiligen Druck erforderliche, sujetabhängige, optimale Feuchtmittelmenge auf die Oberfläche der Offset-Druckplatte (6) übertragen wird.

16. Vorrichtung, nach Anspruch 15,
**dadurch gekennzeichnet**,
daß die Stelleinrichtung (14) an jedem Endbereich (12, 13) von Tauch- bzw. Dosierwalze (2 bzw. 3) jeweils einen elektrischen Stellantrieb (15) aufweist.

17. Vorrichtung nach einem oder mehreren der vorhergehenden Ansprüche 15, 16,
**dadurch gekennzeichnet**,
daß jeder Stellantrieb (15) einen Stellungsfühler (16) aufweist, der mit einer elektrischen Steuereinrichtung (10) verbunden ist, welche den zugehörigen Stellantrieb (15) ansteuert und an der die Sensoren (8) angeschlossen sind.

18. Vorrichtung nach einem oder mehreren der vorhergehenden Ansprüche 15 - 17,
**dadurch gekennzeichnet**,
daß der Stellungsfühler (16) ein Potentiometer (17) ist.

19. Vorrichtung nach einem oder mehreren der vorhergehenden Ansprüche 15 - 18,
**dadurch gekennzeichnet**,
daß die Sensoren (8) den Bereich (23) zwischen Druckplattenanfang (24) und Sujetanfang (25) überwachen.

20. Vorrichtung nach einem oder mehreren der vorhergehenden Ansprüche 15 - 19,
**gekennzeichnet durch**,
eine optische Sensorreihe mit mehreren, vorzugsweise gleichmäßig voneinander beabstandeten, den Einfärbezustand der Druckplatte (6) überwachenden Sensoren (8).

## Claims

1. Method of determining the damping fluid conduction of an offset printing machine, a colouring of the printing plate with ink being performed with ink acceptance (scumming) of areas which are in fact ink-free in the production printing process and subsequently a defined feeding of damping fluid taking place until the in fact ink-free areas have no ink, the feeding of the damping fluid taking place in such a way that the areas which are scummed become ink-free more or less uniformly over the width of the format or subject and the setting of the damping fluid conduction being used at this point in time as a measure of the damping fluid conduction to be set.

2. Method according to Claim 1, characterized in that the feeding of the damping fluid takes place in dependence on the subject in a monitored manner over the width of the format or the subject.

3. Method according to one or more of the preceding claims, characterized in that the determination of the ink acceptance takes place by observation.

4. Method according to one or more of the preceding claims, characterized in that the determination of the ink acceptance is performed by optical sensors (8).

5. Method according to one or more of the preceding claims, characterized in that the monitoring of the ink acceptance is performed in a peripheral zone (23) of the printing plate (6) mounted on an impression cylinder (5).

6. Method according to one or more of the preceding claims, characterized in that the monitoring of the ink acceptance is performed at the border regions between subject and border of the printing plate.

7. Method according to one or more of the preceding claims, characterized in that the monitoring of the ink acceptance is performed in a region (peripheral zone 23) between beginning of the printing (24) and beginning of the subject (25).

8. Method according to one or more of the preceding claims, characterized in that the monitoring of the ink acceptance is performed periodically, preferably with each revolution of the plate cylinder.

9. Method according to one or more of the preceding claims, characterized by determination of the damping fluid setting without the feeding of a pressure medium.

10. Method according to one or more of the preceding claims, characterized in that the rate of feeding the damping fluid and its distribution over the width of the printing format takes place by setting the rotational speed of the dipping roller and/or setting the pressure acting between dipping roller (2) and metering roller (3) of the damping unit (1) and/or relative skewing of dipping roller (2) and metering roller (3) with respect to each other.

11. Method according to one or more of the preceding claims, characterized in that a defined amount of ink and ink distribution over the width of the printing format or width of the subject is used for the scumming operation.

12. Method according to one or more of the preceding claims, characterized in that the sensors (8) are additionally used for determining the layer thickness of the damping fluid.

13. Method according to one or more of the preceding claims, characterized in that a sensing for scumming states is performed during the production printing process.

14. Method of determining the damping fluid conduction of an offset printing machine, in which damping fluid is applied to the printing plate and then, by increasing the feeding of ink, a colouring of the printing plate takes place until an ink acceptance (scumming) of areas which are in fact ink-free in the production printing process takes place, and the damping fluid conduction takes place in such a way that the in fact ink-free areas scum uniformly over the width of the subject, the setting of the damping fluid conduction being determined at the point in time of the beginning of the ink acceptance on the printing plate and used as a measure of the damping fluid conduction to be set.

15. Apparatus for the damping fluid conduction of an offset printing machine, for carrying out the method according to one or more of the preceding Claims 1-14, having a sensor device (7) which optically scans the lateral surface of a printing plate (6) mounted on a plate cylinder and delivers an output signal, influencing the rate of feeding the damping fluid, to a damping unit roller arrangement which has a dipping roller (2) and a metering roller (3) interacting with the latter, characterized by at least two sensors (8), which are spaced apart from each other in the direction of the width of the printing format and monitor any scumming of areas of the printing plate (6) which are in fact ink-free in the production printing process, and an actuating device (14), which effects a skewing of the coplanar axes (20, 21) of dipping roller (2) and metering roller (3) and has actuators (15) and a control device (10), which drives the actuators (15) on the basis of the data determined by the sensors (8) in such a way that the subject-dependent, optimum amount of damping fluid required for the respective print is transferred to the surface of the offset printing plate (6) by means of an appropriate pressure acting between dipping roller (2) and metering roller (3).

16. Apparatus according to Claim 15, characterized in that the actuating device (14) has an electrical actuator (15) respectively at each end region (12, 13) of the dipping roller (2) and the metering roller (3).

17. Apparatus according to one or more of the preceding Claims 15, 16, characterized in that each actuator (15) has a position feeler (16), which is connected to an electrical control device (10) which drives the associated actuator (15) and on which the sensors (8) are connected.

18. Apparatus according to one or more of the preceding Claims 15-17, characterized in that the position feeler (16) is a potentiometer (17).

19. Apparatus according to one or more of the preceding Claims 15-18, characterized in that the sensors (8) monitor the region (23) between the beginning of the printing plate (24) and the beginning of the subject (25).

20. Apparatus according to one or more of the preceding Claims 15-19, characterized by a row of optical sensors having a plurality of sensors (8) which are preferably spaced uniformly apart from one another and monitor the colouring state of the printing plate (6).

## Revendications

1. Procédé destiné à déterminer l'alimentation en liquide de mouillage d'une machine à imprimer offset, dans lequel il est procédé à un encrage de la plaque d'impression avec de l'encre et prise d'encre (graissage) par des surfaces ne devant pas être encrées au cours du procédé d'impression en continu, et ensuite il est procédé à une arrivée définie de liquide de mouillage, jusqu'à ce que les surface ne devant pas être encrées ne présentent pas d'encre, l'alimentation en liquide de mouillage s'effectuant de manière que les surfaces ne devant pas être encrées ne présentent pas d'encre, l'alimentation en liquide de mouillage s'effectuant de manière que les surfaces graissées deviennent à peu près uniformément non encrées sur la largeur du format ou du sujet et le réglage de l'alimentation en liquide de mouillage étant utilisé à cet instant comme critère pour l'alimentation en liquide de mouillage à régler.

2. Procédé selon la revendication 1, caractérisé en ce que l'alimentation en liquide de mouillage s'effectue de manière contrôlée, en fonction du sujet, sur la largeur du format ou du sujet.

3. Procédé selon une ou plusieurs des revendications précédentes, caractérisé en ce que la détection de la prise d'encre s'effectue par observation.

4. Procédé selon une ou plusieurs des revendications précédentes, caractérisé en ce que la détection de la diminution de l'encrage s'effectue au moyen de capteurs optiques (8).

5. Procédé selon une ou plusieurs des revendications précédentes, caractérisé en ce qu'il est procédé au contrôle de la diminution de l'encrage dans une zone périphérique (23) de la plaque d'impression (6) tendue sur un cylindre d'impression (5).

6. Procédé selon une ou plusieurs des revendications précédentes, caractérisé en ce que le contrôle de la diminution de l'encrage s'effectue sur les zones de bordure entre le sujet et le bord de la plaque d'impression.

7. Procédé selon une ou plusieurs des revendications précédentes, caractérisé en ce que le contrôle de la diminution de l'encrage s'effectue dans une zone (zone périphérique 23) entre le début de la plaque d'impression (24) et le début du sujet (25).

8. Procédé selon une ou plusieurs des revendications précédentes, caractérisé en ce que le contrôle de la diminution de l'encrage s'effectue périodiquement, de préférence à chaque rotation du cylindre porte-plaque.

9. Procédé selon une ou plusieurs des revendications précédentes, caractérisé par la détermination du réglage du liquide de mouillage sans l'arrivée d'un support d'impression.

10. Procédé selon une ou plusieurs des revendications précédentes, caractérisé en ce que la quantité du liquide de mouillage alimenté ainsi que sa distribution sur la largeur du format d'impression s'effectue par réglage de la vitesse de rotation du barboteur et/ou réglage de la pression entre le barboteur (2) et le cylindre de dosage (3) du dispositif de mouillage (1) et/ou la position oblique relative du barboteur (2) et du cylindre de dosage (3) l'un par rapport à l'autre.

11. Procédé selon une ou plusieurs des revendications précédentes, caractérisé en ce que pour le processus de gaissage il est réglé une quantité et une distribution d'encre définies sur le format d'impression ou la largeur du sujet.

12. Procédé selon une ou plusieurs des revendications précédentes, caractérisé en ce que l'épaisseur de la couche du liquide de mouillage est déterminée en supplément avec les capteurs 8.

13. Procédé selon une ou plusieurs des revendications précédentes, caractérisé en ce que pendant l'impression en continu il est procédé à une détection des états de graissage.

14. Procédé destiné à déterminer l'alimentation en liquide de mouillage d'une machine à imprimer offset, dans lequel le liquide de mouillage est appliqué sur la plaque d'impression puis il est procédé à un encrage de la plaque d'impression, par augmentation de l'arrivée d'encre, jusqu'à ce que produise une prise d'encre (graissage) par des surfaces ne devant pas être encrées pendant l'impression en continu et l'alimentation en liquide de mouillage s'effectue de manière que les surfaces ne devant pas être encrées prennent uniformément l'encre sur la largeur du sujet, le réglage de l'alimentation en liquide de mouillage étant détecté à l'instant du début de la prise d'encre sur la plaque d'impression et étant utilisé comme critère pour l'alimentation du liquide de mouillage à régler.

15. Dispositif d'alimentation en liquide de mouillage d'une machine à imprimer offset, pour la mise en oeuvre du procédé selon une ou plusieurs des revendications 1 à 14 précédentes, comportant un dispositif de détection (7), détectant optiquement la surface d'enveloppe d'une plaque d'impression (6) tendue sur un cylindre porte-plaque, lequel dispositif de détection fournit un signal de sortie, influençant la quantité de liquide de mouillage alimenté, à un ensemble de rouleaux du dispositif de mouillage, qui comporte un barboteur (2) et un cylindre de dosage (3) coopérant avec celui-ci, caractérisé par au moins deux capteurs (8) espacés l'un de l'autre dans le sens de la largeur du format d' impression, contrôlant la prise d'encre de surfaces ne devant pas être encrées pendant l'impression en continu, de la plaque d'impression (6) et un dispositif de réglage (14), entraînant une orientation oblique des axes (20, 21), situés dans un plan, du barbobeur (2) et du cylindre de dosage (3), avec mécanismes de réglage (15) et un dispositif de commande (10), qui à partir des données détectées par les détecteurs (8), commande les mécanismes de réglage (15) de manière que, par une pression appropriée entre le barboteur (2) et le cylindre de dosage (3), la quantité de liquide de mouillage optimale, dépendant du sujet nécessaire à l'impression considérée, est transmise à la surface de la plaque offset (6).

16. Dispositif selon la revendication 15, caractérisé en ce que le dispositif de réglage (14) comporte à chaque zone d'extrémité (12, 13) du barbobeur ou du cylindre de dosage (2 ou 3) un mécanisme de réglage (15) électrique.

17. Dispositif selon une ou plusieurs des revendication 15, 16 précedents, caractérisé en ce que chaque mécanisme de réglage (15) comporte un capteur de position (16) qui est relié à un dispositif de commande (10) électrique, lequel commande le mécanisme de réglage (15) correspondant et auquel sont connectés les capteurs (8).

18. Dispositif selon une ou plusieurs des revendications 15 à 17 précédentes, caractérisé en ce que le capteur de position (16) est un potentiomètre (17).

19. Dispositif selon une ou plusieurs des revendications 15 à 18 précédentes, caractérisé en ce que les capteurs (8) contrôlent la zone (23) comprise entre le début de la plaque d'impression (24) et le début du sujet (25).

20. Dispositif selon une ou plusieurs des revendications 15 à 19 précédentes, caractérisé par une rangée de capteurs optiques comportant plusieurs capteurs (8) de préférence régulièrement espacés les uns des autres, contrôlant l'état d'encrage de la plaque d'impression (6).
